# EUROPÄISCHE PATENTSCHRIFT

(11) **EP 0 158 175 B1**
(45) Veröffentlichungstag und Bekanntmachung des Hinweises auf die Patenterteilung: **12.08.1987**
(21) Anmeldenummer: 85103229.2
(22) Anmeldetag: 20.03.1985
(51) Int. Cl.: B08B 11/02

(54) **Haltevorrichtung für Teile in einer Einrichtung zur Weiterbehandlung der Teile**
Article holding device in an apparatus for further treatment of the articles
Dispositif pour soutenir des objets dans une installation pour le traitement de ceux-ci

(30) Priorität: 29.03.1984 DE 8409658 U
(43) Veröffentlichungstag der Anmeldung: 16.10.1985
(73) Patentinhaber: Winter, Hans, D-6336 Solms/OT Niederbiel (DE)
(72) Erfinder: Winter, Hans, D-6336 Solms/OT Niederbiel (DE)
(74) Vertreter: Knefel, Siegfried, Dipl.-Math.

## Beschreibung

Die Erfindung betrifft eine Haltevorrichtung für Teile, insbesondere kleine Teile, wie optische Linsen, elektronische Bauteile oder dergleichen, nachfolgend der Einfachheit halber als Linsen bezeichnet, in einer Einrichtung zur Weiterbehandlung der Teile, zum Beispiel um diese mit Hilfe von Ultraschall reinigen zu können oder um diese mit einer dünnen Schicht zu versehen, beispielsweise Linsen zu vergüten oder andere Teile mit einem Edelmetall oder dergleichen zu belegen.

Nach dem Stand der Technik werden die Linsen, beispielsweise besonders kleine Linsen für ein Endoskop, auf einer Unterlage angeordnet, die dann mit den Linsen in die Reinigungseinrichtung eingeführt wird. Die Linsen werden anschließend auf der einen Seite mit Hilfe von Ultraschall gereinigt. Anschließend werden die Linsen umgedreht, so daß nunmehr die Rückseite der Linsen gereinigt werden kann. Da die Linsen nach verschiedenen Bearbeitungsvorgängen mehrmals gereinigt werden müssen, ist diese Reinigung umständlich und zeitraubend. Bekannt ist aus Fig. 5, Seite 341 "The Encyclopaedia of Workshop Practice", die zu behandelnden Teile in bestimmten Richtungen anzuordnen, was für eine Ultraschallreinigungseinrichtung bedeuten würde, daß hier die Ultraschallwellen unter besonders günstigen Auftreffwinkeln auf die Oberflächen der zu reinigenden Teile auftreffen. Außerdem können die Teile derart geschwenkt werden, daß auch ihre Rückseite leicht reinigbar ist. Aus derselben Literaturstelle, Fig. 24 auf Seite 663 ist es ebenfalls bekannt, die zu behandelnden Teile zur Bearbeitung schräg zu stellen.

Auch ist es bekannt (IBM Technical Disclosure Bulletin Vol. 14 No. 1 June 1971) eine Scheibe mit Öffnungen für die Aufnahme von kleinen elektronischen Bauteilen vorzusehen. Die Teile werden mit Hilfe einer weiteren Scheibe in der erstgenannten Scheibe gehalten sowie mit Hilfe einer zweiten Scheibe. Die außenliegenden Scheiben sind gegen die Mittelscheibe verdrehbar. Sie weisen jedoch jeweils nur ein Fenster auf, welche dazu dienen, die Teile einzeln in die Öffnungen der Mittelscheibe zu legen und aus dieser herausfallen zu lassen. Hierzu ist ein Riegel vorgesehen, welcher radial bewegt wird. Diese Einrichtung ist umständlich im Sinne und die Teile fallen in unkontrollierbarer Weise aus der Öffnung heraus. Diese Einrichtung eignet sich deshalb nicht für die Reinigung einer Vielzahl kleiner Bauteile gleichzeitig, insbesondere von zwei Seiten unter günstigen Auftreffwinkeln von Ultraschallwellen, und sie lassen sich nach der Reinigung nicht in geordneter Weise auf einer Unterlage ablegen. Die Merkmale des Oberbegriffs des Anspruchs 1 sind aus diesem Dokument bekannt

Aufgabe der Erfindung ist es, eine Haltevorrichtung für die zu reinigenden Teile anzugeben, mit deren Hilfe die Teile einfacher als bisher, zum beispiel in einer Ultraschallreinigungseinrichtung angeordnet und effektiver behandelt werden können als bisher, um anschließend auf einer Unterlage geordnet abgelegt zu werden.

Diese Aufgabe wird durch das kennzeichnende Merkmal des Anspruches 1 gelöst. Dadurch, daß jetzt die Teile sozusagen in Käfigen angeordnet sind und die Käfige in eine beliebige Lage geschwenkt werden können, kann die Aufnahme eine Lage einnehmen, indem zum Beispiel der Ultraschall unter einem besonders günstigen Winkel auf die Linsenoberfläche trifft. Zur Reinigung der Rückseite der Linsen wird dann die Aufnahme lediglich um 180° geschwenkt.

In besonderer Ausgestaltung der Erfindung sind die Platten für die Aufnahme der zu reinigenden Teile in federnden Bügeln angeordnet, in denen die Platten mit Hilfe einer Rasteinrichtung schräg angestellt und/oder umgedreht werden können.

Die Haltevorrichtung weist oben und unten die Aufnahmeplatte begrenzende Lochplatten mit Öffnungen auf, welche größer als die zu reinigenden Teile sind, und die sich darüber hinaus nach außen hin konisch erweitern, damit zum Beispiel die Ultraschallwellen auch bei einer Schrägstellung der Haltevorrichtung ohne Behinderung bis zu den Linsen dringen können.

Darüber hinaus kann die gesamte Einrichtung mit Hilfe des Bügels aus der Reinigungseinrichtung herausgenommen und so angeordnet werden, daß die gereinigten Linsen auf eine Unterlage gekippt werden können.

Die erfindungsgemäße Reinigungseinrichtung zeichnet sich dadurch aus, daß die zu reinigenden Teile, wie optische Linsen und auch elektrische Bauteile jedes für sich sozusagen in einem allseitig abgeschlossenen Käfig angeordnet werden, der für die Reinigungsflüssigkeit und für die weitere Bearbeitung durchlässig ist.

Weitere Einzelheiten der Erfindung können den Unteransprüchen sowie der Beschreibung der Zeichnung entnommen werden.

Auf der Zeichnung ist ein Ausführungsbeispiel der Erfindung dargestellt, und zwar zeigen:
Fig. 1 die Draufsicht auf die Haltevorrichtung;
Fig. 2 einen Schnitt nach der Linie 11-11 der Fig. 1;
Fig. 3 einen Schnitt nach der Linie 111-111 der Fig.l;
Fig. 4 die Ansicht der Haltevorrichtung in Richtung des Pfeiles IV der Fig. 1.

Die Haltevorrichtung 1 besteht aus einer Platte 2 mit Öffnungen 3 für die Aufnahme der zu reinigenden Teile, im vorliegenden Fall von optischen Linsen 4. Mit der Platte 2 ist ein Siebgitter 5 fest verbunden, welches verhindert, daß die Linsen 4 nach unten durch die Öffnungen 3 herausfallen. Unterhalb des Siebgitters 5 ist eine Lochplatte 6 angeordnet, deren Öffnungen 7 im Durchmesser größer sind als die Öffnungen 3 der Aufnahmeplatte 2 und die sich nach außen hin konisch erweitern. Auf die Platte 2 ist ein weiteres Siebgitter 15 gelegt und auf dieses Gitter 15 eine weitere Lochplatte 16 mit Öffnungen 17, welche spiegelbildlich zu den Öffnungen 7 liegen. Die Platten werden durch zwei als U-förmige Bleche 20 ausgebildete Klemmstücke zusammengehalten, indem diese über die Ränder 30, 31 der Platten geschoben werden. Die Platten 2 und 6 sowie das Siebgitter 5 sind durch Schrauben 21 ein für allemal fest miteinander verbunden.

Die Aufnahmeplatte 2 sowie die Siebgitter 5 und 15 bestehen aus einem Kunststoff, vorzugsweise aus Hostaflon (Handelsnahme), weil dieses Material gegen Ultraschall unempfindlich ist, das heißt, es lösen sich keine atomaren Teilchen aus ihnen bei der Bestrahlung mit Ultraschall, so daß ein Absetzen solcher Teilchen auf den Linsen während des Reinigungsvorganges verhindert wird. Aus demselben Grunde bestehen die Lochplatten 6 und 16 sowie die Klemmhalter 20 aus einem Edelstahl.

Die Halteklammern 20 tragen jeweils einen Stift 22, auf den Körper 23 eines federnden Bügels 24 steckbar sind. Die Körper 23 weisen nach Art einer Stirnverzahnung Ausnehmungen 26 auf, in die die Ränder 30 und 31 der Platten bzw. die Halteklammern 20 einrasten.

Die Haltevorrichtung 1 kann damit, wie in Fig. 4 dargestellt, schräg zum Bügel 24 angestellt werden. Die Schrägstellung kann so gewählt werden, daß der Ultraschall unter einem günstigen Winkel auf die zu reinigenden Teil trifft, so daß eine optimale Reinigungswirkung erzielt wird. Hierdurch werden Arbeitsgänge, insbesondere ein mehrmaliges Reinigen der Teile, eingespart.

Damit der Ultraschall ungehindert auf die Linsen 4, auch bei einer Schrägstellung der Haltevorrichtung 1, treffen kann, sind die Öffnungen 7 und 17 nach außen zu kegelförmig erweitert.

Nach dem Reinigen wird der Bügel 24 von der Haltevorrichtung 1 gelöst, die Klemmittel 20 werden von den Plattenrändern abgezogen, und die Lochplatte 16 sowie das Siebgitter 15 werden entfernt. Nunmehr können die gereinigten Linsen auf eine Unterlage gekippt werden, indem man die Unterlage zunächst auf die offene Seite der Aufnahmeplatte 2 legt und diese zusammen mit der Unterlage stürzt. Die Linsen liegen dann mit ihrer richtigen Seite nach oben, ausgerichtet auf der Unterlage. Ein enizelnes Herausnehmen der Linsen aus der Haltevorrichtung gemäß dem Stand der Technik mit Hilfe einer Pinzette unter Umdrehen und Ablegen der einzelnen Linsen auf die Unterlage entfällt gemäß der Erfindung.

## Patentansprüche

1. Haltevorrichtung für Teile in einer Einrichtung zur Weiterbehandlung der Teile, insbesondere kleine Teile, wie optische Linsen, elektrische Bauteile oder dergleichen, bei der eine Aufnahmeplatte (2) Öffnungen (3) für die Anordnung der Teile in der Aufnahmeplatte aufweist, in denen die Teile gehalten werden, dadurch gekennzeichnet, daß die Aufnahmeplatte (2) von beiden Seiten her je ein Siebgitter (5, 15) trägt und auf die Siebgitter je eine mit Öffnungen versehene Lochplatte (6, 16) gelegt ist, deren Öffnungen (7, 17) den Öffnungen (3) der Aufnahmeplatte (2) für die Teile entsprechen, jedoch im Durchmesser größer sind als die Öffnungen der Aufnahmeplatte (2), gekennzeichnet ferner durch Klemmstücke (20), welche die aufeinandergelegten Platten und die dazwischen angeordneten Siebgitter miteinander verbinden und darüber hinaus mit einer Schwenkvorrichtung verbindbar sind.

2. Vorrichtung nach Anspruch 1, dadurch gekennzeichnet, daß die Aufnahme (2, 5, 15, 6, 16) um 360° schwenkbar ist.

3. Vorrichtung nach Anspruch 1, gekennzeichnet durch eine Rasteinrichtung (26, 30, 31; 20) für die Schrägeinstellung der Aufnahme.

4. Vorrichtung nach Anspruch 1, dadurch gekennzeichnet, daß sich die Öffnungen (7, 17) der Lochplatten (6, 16) kegelförmig nach außen hin erweitern.

5. Vorrichtung nach Anspruch 1, dadurch gekennzeichnet, daß die Aufnahmeplatte (2) sowie die Siebgitter (5, 15) aus Kunststoff bestehen und die Lochplatten (6, 16) aus Edelstahl.

6. Vorrichtung nach Anspruch 1, dadurch gekennzeichnet, daß die Aufnahmeplatte (2) eine Dicke aufweist, welche größer oder gleich der Höhe der aufzunehmenden Teile (4) ist.

7. Vorrichtung nach Anspruch 1, dadurch gekennzeichnet, daß die Gitter (5, 15) und die Platten (2, 6, 16) durch auf den Rand (30, 31) der Gitter und Platten steckbare Klemmstücke miteinander verbunden sind.

8. Vorrichtung nach Anspruch 7, dadurch gekennzeichnet daß die Klemmstücke U-förmig ausgebildete Klemmbleche (20) sind.

9. Vorrichtung nach Anspruch 7, dadurch gekennzeichnet, daß die Klemmstücke jeweils einen Stift (22) tragen.

10. Vorrichtung nach Anspruch 9, gekennzeichnet durch einen von den Stiften (22) getragenen federnden Bügel (24).

11. Vorrichtung nach Anspruch 10, dadurch gekennzeichnet, daß der Bügel (24) Körper (23) aufweist, mit denen der Bügel (24) auf den Stiften (22) drehbar ist.

12. Vorrichtung nach Anspruch 11, dadurch gekennzeichnet, daß die Körper (23) zu den Klemmstücken hin über ihren Umfang verteilt Ausnehmungen (26) aufweisen, in die die Klemmstücke einrasten.

13. Vorrichtung nach Anspruch 1, gekennzeichnet durch die Verwendung in einer Ultraschallreinigungseinrichtung.

14. Vorrichtung nach Anspruch 1, dadurch gekennzeichnet, daß die Teile optische Linsen sind.

## Claims

1. A holding device for articles in an apparatus for the further treatment of the articles, particularly small articles, such as optical lenses, electrical components, or the like, wherein a reception plate (2) comprises openings (3) for the arrangement of the articles in the reception plate, in which openings the articles are held, characterized in that the reception plate (2) supports from both sides one sieve screen (5, 15) each, and that one apertured plate (6,16) each, provided with openings, is placed on the sieve screens, the openings (7, 17) of the apertured plate corresponding to the openings (3) of the reception plate (2) for the articles, but being larger than, in diameter, the openings of the reception plate (2), characterized, in addition, by clamping pieces (20), which connect the superimposed plates and the sieve screens, arranged in between, with one another and, in addition, are connectable with a swivelling device.

2. Device according to claim 1, characterized in that the reception (2, 5, 15, 6, 16) is swingable 360°.

3. Device according to claim 1, characterized by an arresting means (26, 30, 31; 20) for the oblique positioning of the reception.

4. Device according to claim 1, characterized in that the openings (7, 17) of the apertured plates (6,16) enlarge conically outwardly.

5. Device according to claim 1, characterized in that the reception plate (2) as well as the sieve screens (5,15) consist of plastic material and the apertured plates (6, 16) of stainless steel.

6. Device according to claim 1, characterized in that the reception plate (2) has a thickness, which is thicker than or equal to the height of the articles (4) to be received.

7. Device according to claim 1, characterized in that the screens (5, 15) and the plates (2, 6, 16) are connected with one another by clamping pieces, pluggable on the border (30, 31) of the screens and plates.

8. Device according to claim 7, characterized in that the clamping pieces are clamping metal sheets (20), provided as U-shaped sheets.

9. Device according to claim 7, characterized in that the clamping pieces carry one pin (22) each.

10. Device according to claim 9, characterized by a springy hoop (24), supported by the pins (22).

11. Device according to claim 10, characterized in that the hoop (24) comprises bodies (23), by which the hoop (24) is rotatable on the pins (22).

12. Device according to claim 11, characterized in that the bodies (23) comprise recesses (26.) towards the clamping pieces, distributed around the periphery thereof, the clamping pieces arresting into such recesses.

13. Device according to claim 1, characterized by the use in an ultrasonic cleaning means.

14. Device according to claim 1, characterized in that the articles are optical lenses.

## Revendications

1. Dispositif de maintien pour des pièces dans un appareillage servant à traiter ultérieurement les pièces, notamment de petites pièces, comme des lentilles optiques, des composants électriques ou analogues, dans lequel une plaque réceptrice (2) comporte des ouvertures (3) servant à la disposition des pièces dans la plaque réceptrice et dans lesquelles les pièces sont maintenues, caractérisé en ce que la plaque réceptrice (2) porte sur les deux côtés une grille de filtrage (5, 15) et sur chacune des grilles de filtrage est placée une plaque perforée (6, 7) pourvue d'ouvertures (7, 17) qui correspondent aux ouvertures (3) de la plaque réceptrice (2) pour les pièces mais qui ont cependant un diamètre supérieur à celui des ouvertures de la plaque réceptrice (2), caractérisé en outre par des pièces de blocage (20), qui relient entre elles les plaques placées l'une sur l'autre et les grilles de filtrage placées entre elles et qui peuvent être en outre reliées à un dispositif de pivotement.

2. Dispositif selon la revendication 1, caractérisé en ce que le réceptacle (2, 5, 15, 6, 16) peut pivoter de 360°.

3. Dispositif selon la revendication 1, caractérisé par un dispositif d'arrêt (26, 30, 31; 20) pour le réglage en oblique du réceptacle.

4. Dispositif selon la revendication 1, caractérisé en ce que les ouvertures (7, 17) des plaques perforées (6, 16) s'élargissent vers l'extérieur avec un profil conique.

5. Dispositif selon la revendication 1, caractérisé en ce que la plaque réceptrice (2) ainsi que les grilles de filtrage (5, 15) sont formées de matière plastique et les plaques perforées (6, 16) sont formées d'acier allié.

6. Dispositif selon la revendication 1, caractérisé en ce que la plaque réceptrice (2) a une épaisseur qui est supérieure ou égale à la hauteur des pièces à recevoir (4).

7. Dispositif selon la revendication 1, caractérisé en ce que les grilles (5, 15) et les plaques (2, 6, 16) sont reliées entre elles par des pièces de blocage emmanchées sur les bords (30, 31) des grilles et des plaques.

8. Dispositif selon la revendication 7, caractérisé en ce que les pièces de blocage sont des tôles de blocage (20) profilées en forme de U.

9. Dispositif selon la revendication 7, caractérisé en ce que les pièces de blocage portent chacune un têton (22).

10. Dispositif selon la revendication 9, caractérisé par un étrier élastique (24) porté par les têtons (22).

11. Dispositif selon la revendication 10, caractérisé en ce que l'étrier (24) comporte des corps (23) à l'aide desquels l'étrier (24) peut tourner sur les têtons (22).

12. Dispositif selon la revendication 11, caractérisé en ce que les corps (23) comportent des évidements (26) répartis par rapport aux pièces de blocage sur leur périphérie et dans lesquels s'accrochent les pièces de blocage.

13. Dispositif selon la revendication 1, caractérisé par son utilisation dans une installation de nettoyage par ultrasons.

14. Dispositif selon la revendication 1, caractérisé en ce que les pièces sont des lentilles optiques.
